# EUROPÄISCHE PATENTSCHRIFT

(11) **EP 0 017 042 B1**
(45) Veröffentlichungstag und Bekanntmachung des Hinweises auf die Patenterteilung: **12.01.1983**
(21) Anmeldenummer: 80101293.1
(22) Anmeldetag: 13.03.1980
(51) Int. Cl.: A62C 31/28, B05B 15/06

(54) **Tragbarer Löschmittelwerfer**
Portable extinguishing-agent sprinkler
Extincteur portatif

(30) Priorität: 03.04.1979 DE 2913269
(43) Veröffentlichungstag der Anmeldung: 15.10.1980
(73) Patentinhaber: Max Widenmann Armaturenfabrik, D-7928 Giengen/Brenz (DE)
(72) Erfinder: Ebert, Karl, Dipl.-Ing., D-7928 Giengen/Brenz (DE)
(74) Vertreter: Bunke, Max

## Beschreibung

Die Erfindung betrifft einen tragbaren Löschmittelwerfer, insbesondere Wasserwerfer, mit einem an einem hohl ausgebildeten, im Betrieb ganz mit Löschmittel gefüllten und der Löschmittelzufuhr zu einem Wurfrohr dienenden Grundkörper um eine Vertikalachse und um eine Horizontalachse schwenkbar gelagerten Wurfrohr.

Diese Gattung von Löschmittelwerfern wird als aus der FR-A-638676 bekannt angesehen, welche einen Wasserwerfer zum Wegspülen auszuladender Zuckerrüben betrifft, von dessen besonderer Ausbildung gesagt ist, dass sie auch bei hydraulischen Geräten zum Löschen von Bränden benutzt werden könne. Diese besondere Ausbildung besteht darin, dass als standfester Grundkörper ein kegelstumpfförmiges, bei Nichtbenutzung entleerbares Wasserreservoir vorgesehen ist, das einen unteren Wasserzuführungsstutzen aufweist und auf dessen oberer Begrenzungsfläche das um eine vertikale und eine horizontale Achse schwenkbare Wurfrohr montiert ist. Eine ähnliche Anordnung lässt sich aus der GB-A-1 512 036 erschliessen, die einen flachen, im Betrieb mit Löschmittel zu füllenden Sockelkasten beschreibt, auf den ein u. a. zur Feuerbekämpfung verwendbares Wendestrahlrohr aufgeflanscht werden soll, das mit dem Sockelkasten auch aus einem Stück bestehen können soll. Hier ist in den bei Nichtbenutzung entleerbaren Sockelkasten ein vom Anschlussstutzen ausgehendes, die Löschflüssigkeit führendes und zu der Anschlussstelle des Wendestrahlrohres auf der oberen Wand des Sockelkastens leitendes Rohr eingesetzt, dessen Mantel Austrittsöffnungen aufweist, durch welche hindurch Löschflüssigkeit austreten und den Sockelkasten füllen kann. Damit die in diesem zunächst enthaltene Luft entweichen kann, sind besondere Luftaustrittsöffnungen vorgesehen, durch welche die Luft aus dem Kasten in den oberen Teil des eingesetzten Rohres gelangt.

Dieser Sockelkasten soll auch mit sich horizontal nach aussen erstreckenden 'Stützstreben versehen sein können, die den Boden in einiger Entfernung von dem Sockelkasten berühren, dessen Boden dann nicht selbst auf dem Grund aufzuliegen braucht.

Der Erfindung liegt die Aufgabe zugrunde, einen Löschmittelwerfer der eingangs genannten Gattung so auszubilden, dass er bei verhältnissmässig kleinen Abmessungen und geringem Gewicht, also guter Transportierbarkeit, auch gegenüber den Rückstosskräften des Löschmittelstrahles besonders standsicher ist. Die Lösung dieser Aufgabe liegt gemäss der Erfindung darin, dass der Grundkörper ein hohler Ringkörper ist, und dass die Lagerung des Wurfrohres innerhalb des von diesem Ringkörper umschlossenen Raumes im Bereich des Schwerpunktes des mit Löschmittel gefüllten Löschmittelwerfers untergebracht ist, wobei sich die vertikale und die horizontale Schwenkachse des Ringkörpers und die Achse des Wurfrohres wenigstens annähernd in diesem Schwerpunkt schneiden.

Eine Weiterbildung der Erfindung liegt darin, dass sich der Grundkörper aus einem äusseren Ringkörper und einem in diesem um eine vertikale Achse drehbar gelagerten, ebenfalls ringförmigen Lagergehäuse zusammensetzt und dass das Wurfrohr an dem Lagergehäuse um eine Horizontalachse schwenkbar gelagert ist.

Bei der erfindungsgemässen Bauart lässt sich bei bester Drehbarkeit um eine vertikale und bester Verschwenkbarkeit um eine horizontale Achse ein sehr kleiner Höhenabstand des Düsenaustrittes über der Aufstellfläche verwirklichen, so dass das durch die Rückstosskräfte des Löschmittelstrahls auf den Löschmittelwerfer ausgeübte Kippmoment entsprechend klein ist.

Da der Grundkörper im Betrieb mit Löschmittel vollständig gefüllt ist, ergibt sich etwa eine Verdoppelung des Gewichts gegenüber dem Leerzustand, was die Standfestigkeit weiter verbessert. Nach Beendigung der Benutzung wird der Grundkörper geleert, so dass er dann leicht von einer Person getragen und verladen werden kann.

Bei einer Ausführungsform der Erfindung ist das Wurfrohr in ein innerhalb des vom ringförmigen Grundkörper umschlossenen freien Raumes gelagertes, T-förmiges Anschlussstück eingesetzt, an dessen Schenkeln Buchsen angeflanscht sind, die in Gelenkstützen des Lagergehäuses drehbar gelagert sind.

Sonstige Einzelheiten ergeben sich aus der folgenden Beschreibung eines Ausführungsbeispiels anhand der Zeichnung und in Verbindung mit den Unteransprüchen.

In der Zeichnung zeigt
'Fig. 1 einen gemäss der Erfindung ausgebildeten Löschmittelwerfer in Draufsicht,
Fig.2 einen Schnitt längs Linie 11-11 in Fig. 1 und
Fig. einen Schnitt längs Linie 111-111 in Fig. 2 (hälftig).
Fig.4 eine andere Ausführungsform der in Fig. 3 umrandeten Einzelheit Z.

Der als Ganzes mit 1 bezeichnete kreisringförmige Grundkörper des gezeichneten Löschmittelwerfers ist innen hohl und dient zur Wasserzuführung zu einem Wurfrohr 5. An seiner Unterseite trägt er mehrere, vorzugsweise angegossene Füsse 7, in welche spitz zulaufende, gehärtete Bolzen 8 eingesetzt sind.

Wie insbesondere aus Fig. 2 hervorgeht, besteht der kreisringförmige Grundkörper 1 aus einem äusseren Ringkörper 17 und einem inneren, ebenfalls kreisringförmig ausgebildeten Lagergehäuse '2, das in dem äusseren Ringkörper 17 um die vertikale Achse 18 drehbar gelagert ist, und zwar unter Zwischenschaltung zweier nichtmetallischer Lagerringe 19 und 20. Zur Abdichtung der Lagerung dienen O-Ringe 21 und 22. Das Lagergehäuse 2 weist einen oberen Flansch 23 auf, mittels dessen es sich über einen weiteren Lagerring 24 auf dem äusseren Ringkörper 17 abstützt. Zur Sicherung des Lagergehäuses 2 gegen Abheben nach oben ist in ihm ein den äusseren Ringkörper 17 untergreifender Sprengring 10 vorgesehen. Nach der Ringmitte hin ist das Lagergehäuse 2 _{'}in den Querschnitt des Hoh!raums im Grundkörper 1 vergrössernder Weise ausgewölbt, vgl. die Auswölbung 11 in Fig. 2. Die Schenkel seines im ganzen etwa U-förmigen Querschnitts sind nach oben und unten abgewinkelt und bilden zylindrische Aussenflächen, die in entsprechende zylindrische Innenflächen des äusseren Ringkörpers 17 passen.

Das Lagergehäuse 2 weist an zwei diametral gegenüberliegenden Stellen radial nach innen gerichtete Gelenkstutzen 12 und 25 auf. In den Gelenkstutzen 12 und 25 ist je eine Buchse 26 um die horizontale Achse 27 drehbar gelagert und mittels eines O-Ringes 13 gegenüber dem Gelenkstutzen abgedichtet. An ihrem aus dem Gelenkstutzen 12 bzw. 25 nach innen herausragenden Ende weist die Buchse 26 einen Befestigungsflansch 3 auf. Durch die Gelenkstutzen 12 und 25 und die Buchsen 26 gelangt das den im Grundkörper 1 gebildeten Ringraum 28 durchströmende Löschmittel, z. B. Wasser in ein T-förmiges Anschlussstück 4. Die Schenkel 29, 30 des T-Stückes bilden Flansche 31, an denen die Flansche 3 der Buchsen 26 mittels Schrauben 14 befestigt sind. Die Flanschverbindungen sind jeweils durch einen O-Ring 1'5 abgedichtet. In den Hals des T-förmigen Anschlussstückes 4 ist das Wurfrohr 5 eingesetzt. Das T-förmige Anschlussstück 4 ist so gestaltet, dass die Umlenkung des Löschmittels aus dem Ringraum 28 in das Wurfrohr 5 möglichst reibungsarm erfolgt. Über das Anschlussstück 4 ist das Wurfrohr 5 um die Horizontalachse 27 schwenkbar. Diese Schwenkbarkeit überlagert sich der durch die Drehbeweglichkeit des Lagerhäuses 2 gegebenen Schwenkbarkeit um die Vertikalachse 18.

Das Einstellen des Wurfrohres 5 um die beiden genannten Achsen kann von Hand erfolgen. Die Drehung des Lagergehäuses 2 ist durch zwei auf den Gelenkstutzen 12 und 25 angebrachte Handgriffe 16 und 32 erleichtert, die auch als Traggriffe benutzt werden können, wenn das entleerte Gerät z. B. umgesetzt oder verladen werden soll. Die Griffe 16 und 32 können auch umklappbar ausgebildet sein.

Die Anordnung ist so getroffen, dass die Achse 33 des Wurfrohres 5 die horizontale Schwenkachse 27 schneidet. Die beim Ausstossen von Löschmitteln auftretenden Rückstosskräfte, die in Fig. 2 durch einen Pfeil P angedeutet sind, können somit kein unerwünschtes um die Achse 27 drehendes Moment ausüben. Ein selbsttätiges Verschwenken des Wurfrohres 5 während des Betriebes ist somit nicht zu befürchten. Der Schnittpunkt der Achsen 33 und 27 liegt überdies im Schwerpunkt S des Systems, wenn der Ringraum 28 mit Löschmitteifiüssigkeit gefüllt ist. Die horizontale Schwenkebene ist in Fig. 2 und 3 durch je eine strichpunktierte Linie 34 angedeutet.

Für die Standfestigkeit des Löschmittelwerfers sind nicht nur Richtung und Angriffspunkt der Rückstosskraft P massgebend; vielmehr ist hierbei auch das Eigengewicht G (Pfeil G in Fig. 2) zu berücksichtigen, welches im Betriebszustand infolge des im Ringraum 28 befindlichen Löschmittels wesentlich grösser ist als im Leerzustand. Als ungünstigster Fall ist aber angenommen, dass P ein Vielfaches von G beträgt. Die Resultierende aus P und G ist in Fig. 2 durch einen Pfeil P_{R} veranschaulicht. Die im Schwerpunkt S angreifende resultierende Kraft P_{R} liegt, wie Fig. 2 zeigt, innerhalb der durch die Füsse 7 umrissenen Standfläche des Löschmittelwerfers. Hierdurch ist eine besonders gute Standfestigkeit gesichert.

Der äussere Ringkörper 17 weist an seinem Aussenmantel, der nicht zylindrisch zu sein braucht, einen oder mehrere Stutzen wie 6 und 35 (Fig. 1) auf, die für das Anschliessen von

Schlauchleitungen für die Löschmittelzuführung und gegebenenfalls Weiterleitung mittels Schnellkupplungen oder für das Anschliessen von Verschraubungen und/oder die Anbringung von Absperrorganen eingerichtet sind und gegebenenfalls Gewinde aufweisen. Zwecks Erhöhung der Leistung kann Löschmittel auch über beide Stutzen 6 und 35 gleichzeitig zugeführt werden. Wenn mehrere Löschmittelwerfer hintereinander geschaltet sind, kann der zweite Anschluss dazu dienen, Löschmittel an den nächsten Löschmittelwerfer weiterzuleiten. In jedem Fall ist es zweckmässig, das Wurfrohr 5 so auszurichten, dass es in der durch die Zuführungs-Schlauchleitung gelegten Vertikalebene verläuft, oder, wenn beide Stutzen zur Zuführung benutzt sind, symmetrisch zu den Stutzen liegt.

Die Standsicherheit wird dadurch noch verbessert.

Im Bedarfsfall lassen sich Feststellvorrichtungen zum Festlegen des Lagergehäuses 2 gegenüber dem äusseren Ringkörper 17 und/oder zum Festlegen des Wurfrohres 5 in seiner Schwenkstellung um die horizontale Achse 27, z. B. in Gestalt von Klemmschrauben, leicht anbringen.

Für Anwendungsfälle mit hohen Betriebsdrükken, bei denen grosse Querkräfte auftreten, ist bei der Ausführungsform nach Fig. 4 das Lagergehäuse 2 oben mit einem in Kugeln 36 an ihm gelagerten Ring 37 versehen, der in einer Eindrehung des äusseren Ringkörpers 17 feststehend zentriert ist und sich auf einer Schulter 38 des äusseren Ringkörpers 17 abstützt.

## Patentansprüche

1. Tragbarer Löschmittelwerfer, insbesondere Wasserwerfer, mit einem an einem hohl ausgebildeten, im Betrieb ganz mit Löschmittel gefüllten und der Löschmittelzufuhr zu einem Wurfrohr (5) dienenden Grundkörper (1) um eine Vertikalachse (18) und eine Horizontalachse (27) schwenkbar gelagerten Wurfrohr (5), dadurch gekennzeichnet, dass der Grundkörper (1) ein hohler Ringkörper (17) ist, und dass die Lagerung (2) des Wurfrohres (5) innerhalb des von diesem Ringkörper (17) umschlossenen Raumes im Bereich des Schwerpunktes (S) des mit Löschmittel gefüllten Löschmittelwerfers untergebracht ist, wobei sich die vertikale und die horizontale Schwenkachse (18; 27) des Ringkörpers (17) und die Achse (33) des Wurfrohres (5) wenigstens annähernd in diesem Schwerpunkt (S) schneiden.

'2. Löschmittelwerfer nach Anspruch 1, dadurch gekennzeichnet, dass sich der Grundkörper (1) aus einem äusseren Ringkörper (17) und einem in diesem um eine vertikale Achse (18) drehbar gelagerten, ebenfalls ringförmigen Lagergehäuse (2) zusammensetzt und dass das Wurfrohr (5) an dem Lagergehäuse (2) um eine Horizontalachse (27) schwenkbar gelagert ist.

3. Löschmittelwerfer nach Anspruch 1 und 2, dadurch gekennzeichnet, dass das Wurfrohr (5) in ein innerhalb des vom ringförmigen Grundkörper (1) umschlossenen freien Raumes gelagertes, T-förmiges Anschlussstück (4) eingesetzt ist, an dessen Schenkeln Buchsen (26) angeflanscht sind, die in Gelenkstutzen (12, 25) des Lagergehäuses (2) drehbar gelagert sind.

4. Löschmittelwerfer nach Anspruch 1 und 2 oder 3, dadurch gekennzeichnet, dass an einer nach oben abgewinkelten zylindrischen Aussenfläche des Lagergehäuses (2) ein Ring (37) in Kugeln (36) gelagert ist, der sich auf einer Schulter (38) des äusseren Ringkörpers (17) abstützt.

5. Löschmittelwerfer nach einem der Ansprüche 1 bis 4, dadurch gekennzeichnet, dass das Lagergehäuse (2) sowohl radial als auch axial über nichtmetallische Lagerringe (19, 20 bzw. 24) an dem äusseren Ringkörper (17) abgestützt ist.

6. Löschmittelwerfer nach einem der Ansprüche 1 bis 5, dadurch gekennzeichnet, dass das Lagergehäuse (2) in den Hohlraum im Grundkörper (1) vergrössernder Weise ausgewölbt ist, wobei die Schenkel seines etwa U-förmigen Querschnitts nach oben und unten abgewinkelt sind und zylindrische Aussenflächen bilden, die in entsprechende zylindrische Innenflächen des äusseren Ringkörpers (17) passen, und wobei zwischen die zylindrischen Flächen jeweils ein nichtmetaltischer Lagerring (19 bzw. 20) und eine O-Ring-Dichtung (21, 22) zwischengeschaltet sind.

7. Löschrrfittelwerfer nach einem der Ansprüche 1 bis 6, dadurch gekennzeichnet, dass das Lagergehäuse (2) einen oberen Flansch (23) aufweist, mit dem es den äusseren Ringkörper (17) radial übergreift und sich axial auf ihm unter Zwischenschaltung eines nichtmetallischen Lagerringes (24) abstützt.

8. Löschmittelwerfer nach einem der Ansprüche 1 bis 7, gekennzeichnet durch am Lagergehäuse (2) angeordnete Griffe (16, 32).

9. Löschmittelwerfer nach einem der Ansprüche 1 bis 8, dadurch gekennzeichnet, dass der äussere Ringkörper (17) an seinem äusseren Umfang mindestens einen Anschlussstutzen (6, 35) aufweist.

10. Löschmittelwerfer nach einem der Ansprüche 1 bis 9, dadurch gekennzeichnet, dass an der Unterseite des äusseren Ringkörpers (17) Füsse (7) angeordnet sind, in welche spitz zulaufende, gehärtete Bolzen (8) eingesetzt sind.

11. Löschmittelwerfer nach einem der Ansprüche 1 bis 10, gekennzeichnet durch eine Feststellvorrichtung zum Festlegen des Lagergehäuses (2) gegenüber dem äusseren Ringkörper (17).

12. Löschmittelwerfer nach einem der Ansprüche 1 bis 11, gekennzeichnet durch eine Feststellvorrichtung zum Festlegen des Wurfrohres (5) in seiner Schwenkstellung um die Horizontalachse (27).

## Claims

1. Portable fire extinguisher, in particular a water gun, having a projection tube (5) pivotably mounted about a vertical axis (18) and a horizontal axis (27) at a basic element (1) which is formed to be hollow, completely filled with extinguishing agents during operation and serving to supply the extinguishing agents to a projection tube (5), characterised in that the basic element (1) is a hollow annular body (17) and in that the mounting (2) of the projection tube (5) is housed within the chamber enclosed by this annular body (17) in the region of the centre of gravity (S) of the fire extinguisher filled with fire extinguishing agents, wherein the vertical and the horizontal pivot axes (18, 27) of the annular body (17) and the axis (33) of the projection tube (5) intersect at least approximately at this centre of gravity (S).

2. Fire extinguisher as claimed in claim 1, characterised in that the basic element (1) is composed of an outer annular body (17) and a bearing housing (2) which is also annular and which is rotatably mounted in the outer annular body about a vertical axis (18) and in that the projection tube (5) is pivotably mounted on the bearing housing (2) about a horizontal axis (27).

3. Fire extinguisher as claimed in claims 1 and 2, characterised in that the projection tube (5) is inserted in a T-shaped connection element (4) which is mounted within the free chamber enclosed by the annular basic element (1), on the arms of which connection element there are flanged sleeves (26) which are rotatably mounted in articulated sockets (12, 25) of the bearing housing (2).

4. Fire extinguisher as claimed in claims 1 and 2 or 3, characterised in that a ring (37) is mounted on ball bearings (36) on an upwardly angled cylindrical outer surface of the bearing housing (2), which ring is supported on a shoulder (38) of the outer annular body (17).

5. Fire extinguisher as claimed in one of claims 1 to 4, characterised in that the bearing housing (2) is supported both radially and axially via non-metallic bearing rings (19, 20, 24) on the outer annular body (17).

6. Fire extinguisher as claimed in one of claims 1 to '5, characterised in that the bearing housing (2) is outwardly curved in the hollow chamber in the basic element (1) in an increasing manner, wherein the arms of its approximately U-shaped cross-section are angled upwardly and downwardly and form cylindrical outer surfaces which fit into corresponding cy-Iindrical inner surfaces of the outer annular body (17) and wherein a non-metallic bearing ring (19, 20) and an O-ring seal (21, 2'2) are in each case interposed between the cylindrical surfaces.

7. Fire extinguisher as claimed in one of claims 1 to 6, characterised in that the bearing housing (2) comprises an upper flange (23) by means of which it engages radially over the outer annular body (17) and is supported axially thereon with the interposition of a non-metallic bearing ring (24).

8. Fire extinguisher as claimed in one of claims 1 to 7, characterised by handles (16, 32) disposed on thhe bearing housing (2).

9. Fire extinguisher as claimed in one of claims 1 to 8, characterised in that the outer annular body (17) comprises at least one connection piece (6, 35) on its outer periphery.

10. Fire extinguisher as claimed in one of claims 1 to 9, characterised in that feet (7) are disposed on the lower side of the outer annular body (17), in which feet are inserted tapered, hardened bolts (8).

11. Fire extinguisher as claimed in one of claims 1 to 10, characterised by a locking device for securing the bearing housing (2) with respect to the outer annular body (17).

12. Fire extinguisher as claimed in one of claims 1 to 11, characterised by a locking device for securing the projection tube (5) in its pivot position about the horizontal axis (27).

## Revendications

1. Extincteur portatif, notamment extincteur à eau, constitué par un corps de base creux (1) rempli entièrement avec l'agent d'extinction lors du fonctionnement et servant à l'alimentation d'une lance (5), et par une lance (5) montée pour pivoter autour d'un axe vertical (18) et d'un axe horizontal (27), caractérisé en ce que le corps de base (1) est un corps annulaire creux (17) et que le dispositif d'articulation (2) de la lance tubulaire (5) est logé à l'intérieur de l'espace délimité par le corps annulaire (17) et dans la zone du centre de gravité (S) de l'extincteur rempli par l'agent d'extinction, les axes de pivotement vertical et horizontal (18, 27) du corps annulaire (17) et l'axe (33) de la lance tubulaire (5) coupant au moins à proximité du point de gravité (S).

2. Extincteur suivant la revendication 1, caractérisé en ce que le corps de base (1) est composé d'un corps annulaire extérieur (17) et d'un carter (2) également annulaire et monté pour tourner autour d'un axe vertical (18) dans le corps extérieur (17) et en ce que la lance tubulaire (5) est montée pour tourner autour d'un axe horizontal (27) sur le carter (2).

'3. Extincteur suivant l'une des revendications 1 à 2, caractérisé en ce que la lance tubulaire (5) est engagée dans un raccord (4) en forme de T logé à l'intérieur de l'espace libre délimité par le corps de base annulaire (1) et dont les branches sont reliées à des douilles (2'6) qui sont montées pour tourner à l'intérieur de manchons d'articulation (12, 25) du carter de support (2).

4. Extincteur suivant l'une des revendications 1 à 3, caractérisé en ce qu'un anneau (37) monté sur des billes (36) et s'appuyant sur un épaulement (38) du corps annulaire extérieur (17), est prévu sur une surface cylindrique, coudée vers le haut, du carter d'appui (2).

5. Extincteur suivant l'une des revendications 1 à 4, caractérisé en ce que le carter de support (2) s'appuie aussi bien radialement qu'axialement sur le corps annulaire extérieur (17) par l'intermédiaire de bagues de palier non métalliques (19, 20 ou 24).

6. Extincteur suivant l'une des revendications 1 à '5, caractérisé en ce que le carter de support (2) est bombé de façon à augmenter l'espace creux du corps de base (1), les branches de sa section sensiblement en U étant repliées vers le haut et vers le bas en formant des surfaces extérieures cylindriques qui s'adaptent dans des surfaces intérieures correspondantes du corps annulaire extérieur (17), entre les surfaces cylindriques étant insérés une bague de palier non-métallique (19, 20) et un joint torique (21, 22).

7. Extincteur suivant l'une des revendications 1 à 6, caractérisé en ce que le carter de support (2) présente une bride supérieure (23) par laquelle il s'engage radialement sur le corps annulaire extérieur (17) et s'appuie axialement sur ce dernier par l'intermédiaire d'une bague de palier non-métallique (24).

8. Extincteur suivant l'une des revendications 1 à 7, caractérisé en ce que le carter de support (2) comporte des poignées (16, 32).

9. Extincteur suivant l'une des revendications 1 à 8, caractérisé en ce que le corps annulaire extérieur (17) présente, sur sa périphérie, au moins un manchon de raccordement (6, 35).

'10. Extincteur suivant l'une des revendications 1 à 9, caractérisé en ce que le corps annulaire extérieur (17) présente, sur son côté inférieur, des pieds (7) dans lequels sont fixées des pointes trempées (8).

1'1. Extincteur suivant l'une des revendications '1 à 10, caractérisé en ce qu'il comporte un dispositif pour le blocage du carter de support (2) par rapport au corps annulaire extérieur (17).

12. Extincteur suivant l'une des revendications 1 à 11, caractérisé en ce qu'il comporte un dispositif de blocage pour immobiliser la lance (5) dans sa position de pivotement autour de l'axe horizontal (27).
